# EUROPÄISCHE PATENTSCHRIFT

(11) **EP 0 348 743 B1**
(45) Veröffentlichungstag und Bekanntmachung des Hinweises auf die Patenterteilung: **05.08.1992**
(21) Anmeldenummer: 89110843.3
(22) Anmeldetag: 15.06.1989
(51) Int. Cl.: F01M 13/00

(54) **Kurbelgehäuseentlüftung für eine Brennkraftmaschine**
Crank case air extractor for an internal-combustion engine
Ventilation du carter pour un moteur à combustion interne

(30) Priorität: 25.06.1988 DE 3821528
(43) Veröffentlichungstag der Anmeldung: 03.01.1990
(73) Patentinhaber: Bayerische Motoren Werke Aktiengesellschaft, 80788 München (DE)
(72) Erfinder: Pleschberger, Michael, D-8000 München 90 (DE); Waldmann, Gerhardt, D-8000 München 40 (DE)

(56) Entgegenhaltungen:
- DE-C- 3 625 376
- US-A- 2 230 669
- US-A- 2 311 036
- US-A- 2 818 047
- US-A- 4 637 367

## Beschreibung

Die Erfindung betrifft eine Kurbelgehäuseentlüftung nach dem Oberbegriff des Anspruchs 1 und geht aus von der gattungsbildenden DE-C 36 25 376.

Kurbelgehäuse-Entlüftungssysteme führen die sog. Blow-By-Gase, welche aus den Brennräumen in das Kurbel- bzw. Maschinengehäuse der Brennkraftmaschine gelangen, in den Ansaugtrakt der Brennkraftmaschine zurück. Durch gezielte Abstimmung des Querschnittes der Rückführleitung oder auch durch Anordnung von regelnden Ventilen wird dabei üblicherweise im Kurbelgehäuse stets ein geringer Unterdruck erzeugt, um zu verhindern, daß die schädlichen Blow-By-Gase unverbrannt in die Umgebung entweichen und dabei beispielsweise einen Radialwellendichtring oder ähnliche Bauelemente schädigen. Da die Blow-By-Gase zusätzlich mit Kondensat und Schmieröl der Brennkraftmaschine durchsetzt sind, ist die Rückführleitung zumeist mit einem labyrinthförmig ausgebildeten Flüssigkeitsabscheider versehen. Hier findet also eine Trennung statt zwischen dem reinen, einfach verbrennbaren Gasanteil, und einem Flüssigkeitsanteil, welcher in den Ölkreislauf der Brennkraftmaschine zurückgeführt wird.

Meist sind jene Flüssigkeits- bzw. Ölabscheider in einem Deckelteil des Maschinengehäuses und dabei insbesondere in der Zylinderkopfhaube integriert. Wenngleich hiermit ein großer Teil des von den Blow-By-Gasen mitgeführten Schmieröles abgeschieden werden kann, so gelangen doch insbesondere Kondensate, welche sich in der Rückführleitung aufgrund der Abkühlung der Blow-By-Gase bilden, in verflüssigter Form in den Ansaugtrakt der Brennkraftmaschine. Dort können sie bei kalter Witterung Eisbildung hervorrufen, weshalb beispielsweise in der DE-OS 15 76 355 ein beheizbarer Drosselklappen-Stutzen vorgeschlagen wurde. Desweiteren können auch beim Stillstand der Brennkraftmaschine Öldämpfe in den Ansaugtrakt gelangen und dort beispielsweise während der sog. Freiglühphase einen Hitzdraht-Luftmassenmesser schädigen. Zur Abhilfe wurden hierzu Rückschlagventile vorgeschlagen. All jene bekannten Kurbelgehäuse-Entlüftungssysteme erfordern somit neben komplizierten Bauteilen aufwendige Montagevorgänge, da es gilt, eine Vielzahl von gas- und flüssigkeitsdichten Leitungsverbindungen herzustellen.

Aufgabe der Erfindung ist es, eine stets wirkungsvolle Kurbelgehäuseentlüftung aufzuzeigen, welche sich durch einfache Bauteile sowie einfachste Fertigungs- und Montagemöglichkeit auszeichnet.
Diese Aufgabe wird durch die kennzeichnenden Merkmale des ersten Anspruchs gelöst, vorteilhafte Aus- und Weiterbildungen beschreiben die Unteransprüche.

Erfindungsgemäß ist ein Flüssigkeitsabscheider in das die Rückführleitung mit einem Ansaugleitungsteil der Brennkraftmaschine verbindende Kupplungs-Rohrstück integriert. Sowohl Öldämpfe als auch Kondensatreste werden somit unter allen Umständen auf einfachste Weise sicher zurückgehalten. Wenn das Ansaugleitungsteil geodätisch höher liegt als die Anschlußstelle der Rückführleitung am Kurbelgehäuse, kann der im Kupplungs-Rohrstück abgeschiedene Flüssigkeitsanteil in einfacher Weise über die Rückführleitung in das Kurbelgehäuse zurückgeführt werden. Alternativ kann der abgeschiedene Flüssigkeitsanteil von einer vom Ansaugtrakt zum Maschinengehäuse hin gerichteten Luftströmung in der Rückführleitung mitgenommen werden. Derartige in der Richtung wechselnde Strömungen in der Rückführleitung sind bei Kurbelgehäuse-Entlüftungssystemen anzutreffen, welche sowohl eine sog. Primärentlüftung als auch eine sog. Sekundärentlüftung aufweisen. Die Primärentlüftung mündet dabei stromab eines Drosselorganes in den Ansaugtrakt, die Sekundärentlüftung mündet stromauf des Drosselorganes. Dabei stellt sich bei starker Ansaugdrosselung in der Primärentlüftung ein derart hoher Unterdruck ein, daß über die Rückführleitung aus dem Ansaugtrakt ein gewisser Luftstrom abgezogen wird. Dieser Luftstrom ist geeignet, den sich im erfindungsgemäß gestalteten Flüssigkeitsabscheider ansammelnden Flüssigkeitsanteil in das Maschinengehäuse zurückzuführen.

Da der(zusätzliche) Flüssigkeitsabscheider im Kupplungs-Rohrstück integriert ist, wird die Zahl der erforderlichen Montagevorgänge herabgesetzt. Einfach fertigen läßt sich ein derartiges Kupplungs-Rohrstück, wenn dieses gemäß den im Kennzeichen des ersten Anspruchs angegebenen Merkmalen aus zumindest zwei Einzelteilen, welche beispielsweise im Kunststoff-Spritzgußverfahren hergestellt sein können, aufgebaut ist. Indem die Blow-By-Gase im Winkelbereich des Außenteiles beispielsweise vom zweiten Schenkel in das im ersten Schenkel angeordnete Innenrohr übertreten, ist, da das Innenrohr ein geschlossenes Ende aufweist und den Übertritt lediglich über eine in der Wandung vorgesehene Übertrittsöffnung erlaubt, ein wirkungsvolles flüssigkeitsabscheidendes Labyrinth geschaffen. Der den Ringspalt zwischen Innenrohr und erstem Schenkel verschließende Kragen stellt die Führung der Blow-By-Gase durch das Innenrohr sicher. Die Übertrittsöffnung in der Wandung des Innenrohres ist dabei vorteilhafterweise als Strömungs-Abrißspalt ausgebildet, um die flüssigkeitsabscheidende Wirkung weiter zu verbessern.

Eine ebenfalls verbesserte Flüssigkeits-Abscheidung ergibt sich mit den Merkmalen des Anspruchs 2. Diese Gestaltung zwingt der Blow-By-Gasströmung eine verstärkte Umlenkung auf, so daß im Winkelbereich ein erhöhter Flüssigkeitsanteil abgeschieden wird. Dabei schafft eine kugelförmige Innenkontur gemäß Anspruch 3 glatte Strömungsprallflächen und vermeidet somit Taschen, in welchen sich Flüssigkeitsreste sammeln könnten.

Die Merkmale des vierten Anspruchs gestatten es auf vorteilhafte Weise, das Innenrohr gasdicht mit dem ersten Schenkel des Außenteiles zu verbinden. Auch hierzu ist erfindungsgemäß kein separater Arbeitsvorgang erforderlich, vielmehr erfolgt jene Verbindung allein durch den Zusammenbau des Kupplungs-Rohrstückes mit dem entsprechenden Leitungsteil, welches ohne Einfluß auf die Funktion der erfindungsgemäßen Kurbelgehäuseentlüftung sowohl das Ansaugleitungsteil der Brennkraftmaschine als auch die Rückführleitung selbst sein kann.

Hinsichtlich des Fertigungs- und Montageaufwandes läßt sich ein Kurbelgehäuse-Entlüftungssystem weiter verbessern, wenn gemäß Anspruch 5 das dem Kupplungs-Rohrstück abgewandte Ende der Rückführleitung mit dem Kurbelgehäuse bzw. Maschinengehäuse über ein Anschlußstück verbunden ist, welches aus zwei separaten Zweigen besteht. Derartige, sozusagen zweiflutige Kurbelgehäuse-Entlüftungssysteme sind an sich Stand der Technik. Dabei sind entweder - wie in der gattungsbildenden Schriftein Hauptentlüftungssystem und ein Sicherheitsentlüftungssystem vorgesehen, oder das Kurbelgehäuse-Entlüftungssystem besteht - wie bereits oben erläutert - aus einer sog. Primärentlüftung und einer Sekundärentlüftung, welche stromab bzw. stromauf eines Drosselorganes in den Ansaugtrakt der Brennkraftmaschine münden. Bislang war es jedoch üblich, für diese beiden Entlüftungssysteme entweder zwei verschiedene Anschlußstutzen am Kurbel- bzw. Maschinengehäuse vorzusehen, oder bei lediglich einem einzigen Anschlußstutzen zunächst eine gemeinsame Rückführleitung anzuordnen, welche in ein separates Verzweigungsteil mündet, von dem aus die beiden Entlüftungssysteme in eigenen Leitungen weitergeführt werden. Auch diese beiden bekannten Anordnungen erfordern einen relativ hohen Montageaufwand, gilt es doch wiederum, eine Unzahl von gasdichten Leitungsverbindungen herzustellen. Die Erfindung schlägt nunmehr in einer Weiterbildung vor, an einer einzigen Öffnung des Maschinengehäuses ein Anschlußstück vorzusehen, welches mit zwei nebeneinanderliegenden Zweigen für das zweiflutige Kurbelgehäuse-Entlüftungssystem versehen ist.

In einer vorteilhaften Weiterbildung ragt einer der beiden Zweige des Anschlußstückes mit einer rohrförmigen Verlängerung in den Innenraum des Maschinengehäuses hinein, während der andere Zweig nahe der Innenwand des Maschinengehäuses mündet. Auf diese Weise werden die beiden Kurbelgehäuse-Entlüftungssysteme (Primärentlüftung und Sekundärentlüftung) voneinander entkoppelt, so daß bei schnellen betriebsbedingten extremen Druckschwankungen im Kurbelgehäuse der Raum zwischen den Mündungsbereichen der beiden Zweige als Dämpfungsvolumen in die Funktion des erfindungsgemäßen Kurbelgehäuse-Entlüfungssystems integriert wird. Somit wird eine Kurzschlußströmung zwischen den beiden Zweigen vermieden; das Dämpfungsvolumen verhindert die Übertragung von Druckspitzen. Weiter entkoppelt werden die beiden Zweige, wenn gemäß Anspruch 7 die rohrförmige Verlängerung einen für den anderen Zweig vorgesehenen Ölabscheider durchdringt. Die Flüssigkeitsabscheidung für den Zweig mit der rohrförmigen Verlängerung übernimmt dabei alleinig der im Kupplungs-Rohrstück des Ansaugtrakts vorgesehene Abscheider.

Im folgenden wird die Erfindung anhand eines bevorzugten Ausführungsbeispiels näher beschrieben. Die einzige Figurendarstellung zeigt eine Prinzipskizze des Kurbelgehäuse-Entlüftungssystems, sowie im Detail das Kupplungs-Rohrstück, sowie das Anschlußstück am Maschinengehäuse.

Eine nur schematisch gezeigte, in ihrer Gesamtheit mit 1 bezeichnete Brennkraftmaschine besteht aus einem Kurbelgehäuse 2, einem Zylinderkopf 3 mit einer Zylinderkopfhaube 6, sowie einem Ansaugtrakt 4, in welchem eine Drosselklappe 5 angeordnet ist. Der Ansaugtrakt 4 führt in einen Saugkanal 8 im Zylinderkopf 3, welcher seinerseits in einen Brennraum 10 mündet.

Die aus dem Brennraum 10 in das Kurbelgehäuse 2 übertretenden Blow-By-Gase gelangen in den Zylinderkopf 3 und werden von dort dem Ansaugtrakt 4 zugeführt.

Vorgesehen ist hierzu eine erste Rückführleitung 7, welche einen äußerst geringen Querschnitt aufweist und stromab der Drosselklappe 5 mündet, sowie eine zweite sog. Ausgleichs-Rückführleitung 9, welche von größerem Querschnitt ist und stromauf der Drosselklappe 5 in den Ansaugtrakt 4 mündet. Die Querschnitte der beiden Rückführleitungen 7 und 9 sind so aufeinander abgestimmt, daß bei weit geöffneter Drosselklappe 5 und somit einem hohen Lastpunkt der Brennkraftmaschine, in welchem auch ein relativ großer Volumenstrom von Blow-By-Gasen anfällt, dieser unter Aufrechterhaltung des gewünschten Druckniveaus im Kurbelgehäuse 2 über beide Rückführleitungen 7, 9 in den Ansaugtrakt 4 geführt wird. Bei nahezu geschlossener Drosselklappe 5 dagegen herrscht in der Rückführleitung 7 (sog. Primärentlüftung) ein derart hoher Unterdruck, daß, um abermals das gewünschte Druckniveau im Kurbelgehäuse 2 sicherzustellen, über die Ausgleichs-Rückführleitung 9 (sog. Sekundärentlüftung) ein gewisser Luftstrom aus dem Ansaugtrakt 4 abgesaugt wird. Wie bereits oben erwähnt, sind die Querschnitte der beiden Rückführleitungen dazu entsprechend aufeinander abgestimmt.

Die sich im Kurbelgehäuse 2 sammelnden Blow-By-Gase sind mit Schmieröl sowie Kondensatflüssigkeit durchsetzt. Diese Flüssigkeiten gilt es abzuscheiden, da mitgerissenes Schmieröl den Ölverbrauch der Brennkraftmaschine drastisch erhöhen würde und Kondensatreste im Ansaugtrakt 4 bei kalter Witterung Eisbildung, insbesondere im Bereich der Drosselklappe, hervorrufen könnte. Weiter könnten bei Stillstand der Brennkraftmaschine in den Ansaugtrakt gelangende Öldämpfe einen dort vorgesehenen Hilzdraht-Luftmassenmesser während seiner Freiglühphase schädigen.

Zur Abscheidung des wesentlichen Schmierölanteiles istwie bekannt - unter der Zylinderkopfhaube 6 ein Ölabscheider 51 angeordnet. Gewisse Restölmengen sind jedoch auch noch in den durch die Rückführleitungen 7 und 9 strömenden Blow-By-Gasen enthalten. Insbesondere in der gegenüber der Rückführleitung 7 deutlich längeren Rückführleitung 9 kühlen sich die Blow-By-Gase deutlich ab, so daß es im Mündungsbereich der Rückführleitung 9 in dem Ansaugtrakt 4 zu ausgeprägter Kondensatbildung kommen kann.

Dieses Kondensat wird in dem erfindungsgemäß gestalteten Kupplungs-Rohrstück 11, welches die Rückführleitung 9 mit dem Ansaugtrakt 4 bzw. einem entsprechend gestalteten Ansaugleitungsteil 13 verbindet, ausgeschieden. Dazu besteht das Kupplungs-Rohrstück 11 aus einem winkelförmigen Außenteil 15 sowie einem Innenrohr 17. Das Außenteil 15 weist einen ersten Schenkel 19 sowie einen zweiten Schenkel 20 auf, welche zwischen sich einen sog. Winkelbereich 21, welcher innen kugelig ausgeführt ist, einschließen. In den ersten Schenkel 19 ist das Innenrohr 17 eingesteckt. Zur genauen Positionierung sind hierzu Distanzstege 23 sowie eine Positioniernase 25 vorgesehen, welche in eine entsprechende Aussparung im Schenkel 19 des Kupplungs-Rohrstückes 11 einrastet. Der zwischen dem Innenrohr 17 sowie dem Schenkel 19 im Bereich der Distanzstege befindliche Ringspalt wird von einem am Innenrohr vorgesehenen, in fertigmontiertem Zustand auf dem freien Ende des Schenkels 19 aufliegenden Kragen 27 verschlossen. Dieser Kragen 27 stützt sich an einem entsprechend gestalteten Absatz 29 des Wulstes 31 der den ersten Schenkel 19 aufnehmenden Aufnahmeöffnung 33 des Ansaugleitungsteiles 13 ab. Auf den zweiten Schenkel 20 ist die Rückführleitung 9 aufgesteckt.

Das Innenrohr 17 weist im Winkelbereich 21 ein geschlossenes Ende auf. Die Wandung des Innenrohres 17 ist mit einer als Strömungsabrißspalt ausgebildeten Übertrittsöffnung 35 versehen. Der zweite Schenkel 20 bildet ein Rohrstück, dessen Mündungsöffnung im Winkelbereich innerhalb der in Achsrichtung verlängerten Projektion des Innenrohres 17 liegt. Diese Anordnung stellt für die durch das Kupplungs-Rohrstück 11 strömenden Gase ein flüssigkeitsabsonderndes Labyrinth dar. Unterstützend wirkt hierbei insbesondere der Strömungsabrißspalt. Zur Erläuterung ist die Strömung in Richtung des Ansaugleitungsteiles durch Pfeile dargestellt. Das sich niederschlagende Kondensat sammelt sich im Winkelbereich 21 und wird von der oben erläuterten und unter gewissen Randbedingungen herrschenden Rückströmung vom Ansaugleitungsteil 13 über das Kupplungs-Rohrstück 11 sowie die Ausgleichs-Rückführleitung 9 zum Zylinderkopf 3 zurückgeführt.

Das gezeigte Kupplungs-Rohrstück 11 zeichnet sich neben einer hohen Funktionalität durch geringes Gewicht sowie einfachste Fertigungs- und Montagemöglichkeiten aus. Die beiden Einzelteile (Innenrohr 17 sowie Außenteil 15) können in einfacher Weise als Kunststoff-Spritzgußteile hergestellt werden. Durch einfaches Zusammensetzen ergibt sich ein wirkungsvolles flüssigkeitsabsonderndes Labyrinth. Bei Montage in die Aufnahmeöffnung 33 des Ansaugleitungsteiles 13 ergibt sich im Zusammenwirken mit dem Wulst 31 eine sichere Abdichtung zwischen dem Innenrohr 17 sowie dem ersten Schenkel 19 des Außenteiles 15.

Weiter schlägt die Erfindung für den Anschluß der beiden Rückführleitungen 7 und 9 an die Zylinderkopfhaube 6 ein gemeinsames Anschlußstück 40 vor. Dieses wird mit seinem kreisförmigen Steckbereich 42 in eine entsprechend gestaltete Aufnahmebohrung der Zylinderkopfhaube 6 eingesteckt. Im Inneren des Steckbereiches 42 ist ein sichelförmiger Kanal 44 vorgesehen, welcher in einen Anschlußstutzen 46 mündet, auf welchen die erste Rückführleitung 7 aufgeschoben wird. Der sichelförmige Kanal 44 sowie der Anschlußstutzen 46 bilden somit einen ersten Zweig 47 des Anschlußstückes 40.

Konzentrisch zum sichelförmigen Kanal 44 ist ein zweiter Zweig 49 vorgesehen, welcher ebenfalls aus einem Anschlußstutzen 50 für die zweite Ausgleichs-Rückführleitung 9 sowie einer in den Innenraum des Zylinderkopfes 3 hineinragenden rohrförmigen Verlängerung 52 besteht. Diese rohrförmige Verlängerung 52 durchdringt dabei einen für den ersten Zweig 47 vorgesehenen, nur schematisch dargestellten Ölabscheider 51. Als einziger Flüssigkeitsabscheider für den zweiten Zweig 49 wirkt somit das im Kupplungs-Rohrstück 11 vorgesehene Labyrinth.

Somit ist zwischen der Mündungsöffnung der rohrförmigen Verlängerung 52 sowie der Mündungsöffnung des sichelförmigen Kanales 44 im Inneren des Zylinderkopfes 3 ein Dämpfungsvolumen gebildet, welches bei schnellen betriebsbedingten extremen Druckschwankungen im Kurbelgehäuse 3 strömungsberuhigend wirkt. Neben diesem Vorteil zeichnet sich das gemeinsame Anschlußstück 40 durch eine vereinfachte Montage aus, da für den Anschluß zweier Rückführleitungen 7, 9 nurmehr ein einziges Anschlußstück 40 erforderlich ist.

Insgesamt gewährleistet das beschriebene Kurbelgehäuse-Entlüftungssystem bei hoher Funktionalität eine einfache Fertigung sowie Montage. Neben den in den Patentansprüchen genannten Merkmalen sind darüber hinaus sämtliche näherbezeichneten Merkmale erfindungswesentlich.

## Patentansprüche

1. Kurbelgehäuseentlüftung für eine Brennkraftmaschine, insbesondere mit einer Primär- und einer Sekundärentlüftung, mit einer über ein Kupplungs-Rohrstück (11) in ein Ansaugleitungsteil (13) mündenden Rückführleitung (9), die der Sekundärentlüftung zugeordnet ist oder geodätisch vom Ansaugleitungsteil (13) aus abfällt und welche einen labyrinthförmig ausgebildeten Flüssigkeitsabscheider aufweist,
dadurch gekennzeichnet, daß das mehrteilig ausgebildete Kupplungs-Rohrstück (11) aus einem zwei Schenkel (19, 20) aufweisenden, abgewinkelten Außenteil (15) besteht, wobei innerhalb des ersten Schenkels (19) ein mit seinem geschlossenen Ende im Winkelbereich (21) liegendes Innenrohr (17) angeordnet ist, welches mit einem den Ringspalt zwischen Innenrohr (17) und erstem Schenkel (19) verschließenden Kragen (27) versehen ist, und dessen Wandung zumindest eine Übertrittsöffnung (35) aufweist.

2. Kurbelgehäuseentlüftung nach Anspruch 1,
dadurch gekennzeichnet, daß die im Winkelbereich (21) liegende Mündungsöffnung des den zweiten Schenkel (20) bildenden Rohrstückes innerhalb der in Achsrichtung verlängerten Projektion des Innenrohres (17) liegt.

3. Kurbelgehäuseentlüftung nach Anspruch 1 oder 2,
dadurch gekennzeichnet, daß der Winkelbereich (21) eine kugelförmige Innenkontur aufweist.

4. Kurbelgehäuseentlüftung nach einem der vorangegangenen Ansprüche,
dadurch gekennzeichnet, daß eine Aufnahmeöffnung (33) des den ersten Schenkel (19) aufnehmenden Leitungsteiles (13) mit einem den Kragen (27) des Innenrohres (17) gegen den ersten Schenkel (19) pressenden Absatz (29) versehen ist.

5. Kurbelgehäuseentlüftung nach einem der vorangegangenen Ansprüche,
dadurch gekennzeichnet, daß das dem Kupplungs-Rohrstück (11) abgewandte Ende der Rückführleitung (9) mit dem Maschinengehäuse über einen zweiten Zweig (49) eines Anschlußstückes (40) verbunden ist, welches gemeinsam mit einem daneben angeordneten ersten Zweig (47) in eine einzige Öffnung des Maschinengehäuses mündet.

6. Kurbelgehäuseentlüftung nach Anspruch 5,
dadurch gekennzeichnet, daß einer der beiden Zweige (47,49) des Anschlußstückes (40) mit einer rohrförmigen Verlängerung (52) in den Innenraum des Maschinengehäuses hineinragt.

7. Kurbelgehäuseentlüftung nach Anspruch 6,
dadurch gekennzeichnet, daß die rohrförmige Verlängerung (52) des einen Zweiges einen für den anderen Zweig vorgesehenen Ölabscheider (51) durchdringt.

## Claims

1. A crankcase air extractor for an internal-combustion engine, especially with a primary and a secondary air extractor, comprising a return line (9) opening via a portion of coupling pipe (11) into an induction line part (13), which return line (9) is associated with the secondary air extractor, or drops geodesically from the induction line part (13), and has a liquid separator constructed in the form of a labyrinth,
characterised in that the portion of coupling pipe (11) is constructed in several parts and comprises an angular outer part (15) having two shanks (19, 20) within the first shank (19) of which an inner pipe (17) is arranged to lie with its closed end in the angle region (21), which inner pipe (17) is provided with a collar (27) closing the annular gap between the inner pipe (17) and the first shank (19) and its wall has at least one overflow opening (35).

2. A crankcase air extractor according to Claim 1,
characterised in that the orifice opening of the portion of pipe forming the second shank (20) lying in the angle region (21) lies within the projection of the inner pipe (17) extended in an axial direction.

3. A crankcase air extractor according to Claim 1 or 2,
characterised in that the angle region (21) has a spherical inner contour.

4. A crankcase air extractor according to any one of the preceding claims,
characterised in that a receiving opening (33) of the line part (13) holding the first shank (19) is provided with a shoulder (29) pressing the collar (27) of the inner pipe (17) against the first shank (19).

5. A crankcase air extractor according to any one of the preceding claims,
characterised in that the end of the return line (9) facing away from the portion of coupling pipe (11) is connected with the machine housing via a second branch (49) of a connecting piece (40) which, together with a first branch (47) arranged adjacent thereto, opens into a single opening of the machine housing.

6. A crankcase air extractor according to Claim 5,
characterised in that one of the two branches (47,49) of the connecting piece (40) projects with a tubular extension (52) into the interior of the machine housing.

7. A crankcase air extractor according to Claim 6,
characterised in that the tubular extension (52) of one branch penetrates an oil separator (51) provided for the other branch.

## Revendications

1. Dispositif de ventilation du carter d'un moteur à combustion interne, comportant en particulier une ventilation primaire et une ventilation secondaire, un tubulure de raccordement (11) faisant déboucher dans une tubulure d'aspiration (13) un conduit de retour (9) qui est associé à la ventilation secondaire ou dérive en pente de la tubulure d'aspiration (13) et présente un séparateur de liquide en forme de labyrinthe,
caractérisé en ce que la tubulure de raccordement (11), en plusieurs parties, comporte une partie externe (15) coudée, à deux branches (19, 20), la première branche (19) contenant un tube interne (17) dont l'extrémité, située dans la zone angulaire (21), est fermée, l'espace annulaire entre le tube (17) et la première branche (19) étant obturé par un collet (27) porté par le tube dont la paroi comporte au moins un orifice de passage (35).

2. Dispositif de ventilation de carter selon la revendication 1,
caractérisé en ce que l'embouchure située dans la zone angulaire (21) de la tubulure formant la deuxième branche (20) se trouve à l'intérieur de la projection du tube interne (17) en direction axiale.

3. Dispositif de ventilation de carter selon la revendication 1 ou 2,
caractérisé en ce que la zone angulaire (21) a sa paroi interne de forme sphérique.

4. Dispositif de ventilation de carter selon une des revendications précédentes,
caractérisé en ce que l'ouverture de passage (33) de l'élément de conduit (3) recevant la première branche (19) comporte une portée (29) mettant en appui le collet (27) du tube interne (17) sur la première branche (19).

5. Dispositif de ventilation de carter selon une des revendications précédentes,
caractérisé en ce que l'extrémité du conduit de retour (9) opposée à la tubulure de couplage (11) est reliée au carter du moteur par une deuxième branche (49) d'une pièce de raccordement (40) qui, en commun avec une première branche (47) disposée tout à côté, débouche dans une ouverture unique du carterdu moteur.

6. Dispositif de ventilation de carter selon la revendication 5,
caractérisé en ce qu'une des branches (47, 49) de la pièce de raccordement (40) pénètre à l'intérieur du carter du moteur par un prolongement tubulaire (52).

7. Dispositif de ventilation de carter selon la revendication 6,
caractérisé en ce que le prolongement tubulaire (52) d'une des branches traverse un réparateur d'huile (51) prévu pour l'autre branche.
